# EUROPÄISCHE PATENTSCHRIFT

(11) **EP 3 907 363 B1**
(45) Veröffentlichungstag und Bekanntmachung des Hinweises auf die Patenterteilung: **17.07.2024**
(21) Anmeldenummer: 21172586.6
(22) Anmeldetag: 06.05.2021
(51) Int. Cl.: E05D 5/02

(54) **BEFESTIGUNGSVORRICHTUNG FÜR EINE VERBUNDSICHERHEITSGLASSCHEIBE UND VERFAHREN ZUR MONTAGE EINER BEFESTIGUNG IN VERBINDUNG MIT EINER VERBUNDSICHERHEITSGLASSCHEIBE**
FASTENING DEVICE FOR A LAMINATED SAFETY GLASS PANE AND METHOD FOR MOUNTING A FASTENING IN CONJUNCTION WITH A LAMINATED SAFETY GLASS PANE
DISPOSITIF DE FIXATION D'UNE VITRE COMPOSITE EN VERRE DE SÉCURITÉ ET PROCÉDÉ DE MONTAGE D'UNE FIXATION EN LIAISON AVEC UNE VITRE COMPOSITE EN VERRE DE SÉCURITÉ

(30) Priorität: 07.05.2020 DE 102020112364
(43) Veröffentlichungstag der Anmeldung: 10.11.2021
(73) Patentinhaber: Volderauer, Herbert, 6166 Fulpmes (AT)
(72) Erfinder: Volderauer, Herbert, 6166 Fulpmes (AT); Stackler, Walter, 6074 Rinn (DE); Heidegger, Christian, 6150 6150 Gschnitz (AT); Stern, Markus, 6165 Telfes (AT)
(74) Vertreter: Puschmann Borchert Kaiser Klettner Patentanwälte Partnerschaft mbB

(56) Entgegenhaltungen:
- EP-A1- 3 029 239
- DE-A1- 19 748 831

## Beschreibung

Die Erfindung betrifft eine Verbundsicherheitsglasscheibe mit einer Befestigungsvorrichtung in einer ein- oder mehrteiligen Metall-, Edelstahl- oder Kunststoffausführung zur Verbindung mit mindestens einer Verbundsicherheitsglasscheibe, deren Aufbau aus mindestens zwei oder mehreren Flachglasscheiben besteht, die dauerhaft durch PVB-Folien oder gleichwertig untereinander verbunden sind. Ebenso betrifft die Erfindung ein Verfahren zur dauerhaften Befestigung von Beschlägen oder Beschlagteilen an Sicherheitsglasscheiben. Dabei geht es um eine Sicherheitsglasscheibe, bestehend aus mindestens zwei durch eine PVB-Folie oder gleichwertig miteinander verbundene Flachglasscheiben, mit auf den gegenüberliegenden Glasoberflächen anordbaren Beschlägen oder Beschlagteilen, in deren Befestigungsbereich Bohrungen oder Glasausschnitte vorhanden sind. Auch zu der Ausbildung mindestens eine von der Dickentoleranz von Sicherheitsglasscheiben unabhängigen und druckfesten Distanzelementes in mindestens einer Ausnehmung oder mindestens einer Ausnehmungsstruktur bei Verbundsicherheitsglasscheiben, deren Oberflächen bereichsweise in Kontakt mit angebrachten Beschlagteilen oder Beschlägen kommen, umfasst die Erfindung.

In der DE 199 01 513 A1 wird ein Beschlag für ein rahmenloses Glaselement beschrieben, bei dem eine Befestigungseinrichtung vorgesehen ist, damit das Glaselement unverrückbar mit dem Beschlag verbunden ist. Das Glaselement ist dabei als Sicherheitsglas ausgebildet, bei dem zwei Flachglasscheiben durch eine elastische Folie miteinander verbunden sind.

Die EP 3 029 239 A1 offenbart einen Eckbeschlag für ein auf einem Drehpunkt und/oder einer Achse anordbares Türelement aus VSG-Sicherheitsglas aus zwei Beschlagteilen, welche jeweils zumindest bereichsweise einen Anlageabschnitt aufweisen. Ferner ist ein Kanalsystem vorhanden, um ein Klebemedium von außen in den Einspannbereich einzubringen, wodurch eine stoffschlüssige Verbindung zwischen dem Türelement und einem Teil der Beschlagteile erreicht wird.

Verbundsicherheitsglas besteht aus mindestens zwei Flachglasscheiben, die mit einer elastischen, reißfesten Hochpolymerfolie miteinander dauerhaft verbunden sind. Durch diese Hochpolymerfolien, mit der Abkürzung PVB, wird erreicht, dass die miteinander verbundenen, einzelnen Flachglasscheiben bei einem Bruch der Glasscheiben an der Folie haften bleiben. Dadurch wird insgesamt eine Resttragfähigkeit erreicht, um durch Bruchstücke der Glasscheiben Schnitt- oder Stichverletzungen zu vermeiden. Eine solche Sicherheitsglasscheibe kann als ein splitterbindendes Glas bezeichnet werden, weil das Glas bei äußerer mechanischer Überbelastung zwar in der Fläche bricht, die Bruchstücke jedoch an der PVB-Folie haften bleiben.

Bei der Verbindung derartiger Verbundsicherheitsglasscheiben mit Befestigungsvorrichtungen oder Beschlägen oder Beschlagteilen, die auf den Oberflächen der Verbundsicherheitsglasscheiben aufliegen und durch Verschraubungen untereinander verbunden sind, kommt es im Laufe der Betriebszeit zu einem gewissen Schwinden der Folie, was bedeutet, dass sich die mit dem ursprünglichen Befestigungsdrehmoment gegeneinander gezogenen Befestigungsvorrichtungen oder dergleichen lockern können. Dieses liegt daran, dass sich aufgrund der Druckbelastungen auf den Oberflächen der Glasscheiben die PVB-Folie verformt oder auch in Verbindung mit großen Temperaturschwankungen diese Lockerung der Beschlagteile eintreten kann. Dieses ist ein Sicherheitskriterium, was dazu führt, dass zwar die Verbundsicherheitsglasscheiben nicht zu Bruch gehen, doch je nach Ausführung der Befestigungsvorrichtungen oder dergleichen kann es zu unerwünschten Losstellungen kommt.

Es ist deshalb Aufgabe der Erfindung diese Probleme abzustellen und einen dauerhaften Verbindungsverbund zwischen einem Beschlag oder Beschlagteilen und mindestens einer Verbundsicherheitsglasscheibe sicherzustellen.

Die Aufgabe wird durch die Merkmale der Ansprüche 1 und 8 gelöst. Die sich an den Anspruch 1 anschließenden Unteransprüche geben dabei eine weitere Ausgestaltung des erfindungsgemäßen Gedankens wieder.

Um den Kontaktbereich der Befestigungsvorrichtung oder dergleichen im Bereich der Anschlagung bei Verbundsicherheitsglasscheiben gegen Lockerungen dauerhaft zu sichern und damit bei einem Glasbruch die Resttragfähigkeit aus Gründen der Sicherheit zu erhöhen, wird in mindestens eine der Bohrungen oder der Glasausschnitte der Verbundsicherheitsglasscheiben zwischen den vormontierten und mit einem Anfangsdrehmoment festgesetzten Beschlagvorrichtungen oder dergleichen, eine aushärtbare, chemische Injektionsaufbaumasse eingebracht. Nach einer Reaktionszeit, der als Ein- oder Mehrkomponenten ausgeführten chemischen Injektionsaufbaumasse, entsteht zwischen der Befestigungsvorrichtung oder dergleichen aus der Injektionsaufbaumasse ein druckfestes Distanzelement. Durch das anfangs ausgeführte Anfangsdrehmoment, welches unterhalb des Befestigungsdrehmomentes liegt, wird quasi zwischen den gegenüberstehenden Beschlagvorrichtung oder dergleichen das Maß für das durch die chemische Injektionsaufbaumasse entstehende Distanzelement geschaffen. Nach dem Aushärten der chemischen Injektionsaufbaumasse bildet somit das Distanzelement gegen den Befestigungsdruck der Beschlagvorrichtung oder dergleichen ein dauerhaft bestehendes Distanzelement. Erst nach der Aushärtung der eingebrachten chemischen Injektionsaufbaumasse wird dann das für die Befestigung der Befestigungsvorrichtung oder dergleichen notwendige Befestigungsdrehmoment über die Befestigungsschrauben ausgeübt. Das Nachziehen der Befestigungsschrauben mit dem erforderlichen Befestigungsdrehmoment bildet die Sicherheit, dass sich die Befestigungsvorrichtung oder dergleichen an der Verbundsicherheitsglasscheibe dauerhaft nicht verändern kann. Gleichzeitig bildet die ausgehärtete Injektionsaufbaumasse nicht nur ein Distanzelement, sondern sichert auch insgesamt die Verbundsicherheitsglasscheibe gegen spätere Veränderungen im Befestigungsbereich.

Die chemische Injektionsaufbaumasse wird durch mindestens einen äußeren Zugang in der Befestigungsvorrichtung oder dergleichen sowohl in dem Bereich der Bohrungen als auch der Glasausschnitte und anderer dazwischen befindlichen Ausnehmungsstrukturen der Beschläge oder dergleichen von außen eingebracht und kann sich dann in den Öffnungen in der Verbundsicherheitsglasscheibe verteilen. Dadurch entsteht neben der Verschraubung quasi eine weitere Befestigung, nämlich durch einen Stoffschluss. Der Stoff ist dabei die chemische Injektionsaufbaumasse, die sich innerhalb der Freiräume zwischen der Verbundsicherheitsglasscheibe und den Befestigungsvorrichtungen oder dergleichen verteilt. Durch eine derartige Einbringung der chemischen Injektionsaufbaumasse sind auf die Verbundsicherheitsglasscheibe keine zusätzlichen Kraftausübungen, beispielsweise in Form von Spreizkräften, zu erwarten.

Eine derartige Verbindung von Befestigungsvorrichtungen oder dergleichen mit Verbundsicherheitsglasscheiben der vorgenannten Art kann bei allen möglichen Ausführungen von Befestigungsvorrichtungen oder dergleichen, die auf den gegenüberliegenden Oberflächen der Sicherheitsglasscheibe angebracht werden, ausgeführt werden. Hierzu zählen insbesondere sowohl Drehtürbeschläge als auch grundsätzlich Türblätter oder Überkopf-Verglasungen neben abstehenden oder hängenden Seitenverglasungen.

Alle zur Verwendung kommenden Befestigungsvorrichtungen oder Beschlagteile können dabei in ein- oder mehrteiliger Ausführung in Metall, Edelstahl oder Kunststoff, auch in einem Kunststoffverband, ausgeführt werden.

Die Anwendung einer derartigen stoffschlüssigen, nach der Aushärtung druckfesten, Aufbaumasse als Distanzelement wird in den nachfolgenden, schematisch ausgeführten, beispielhaften Ausführungsbeispielen näher erläutert.
- Figur 1: Ein Drehtürbeschlag zur Verbindung an einem Türelement;
- Figur 2: wie Figur 1, jedoch mit aufgesetztem Drehtürbeschlag;
- Figur 3: eine Schnittdarstellung durch den Bereich des aufgesetzten Drehtürbeschlages;
- Figur 4: eine Ausführungsform einer Befestigungsvorrichtung durch Beschläge in Verbindung mit einem feststehenden Seitenteil;
- Figur 5: eine mögliche Ausführungsform von innerhalb der Verbundsicherheitsglasscheiben vorhandenen Glasausschnitten und Bohrungen;
- Figur 6: wie Figur 5, jedoch mit aufgesetzten Beschlagteilen;
- Figur 7: wie Figur 6, jedoch von der Rückseite betrachtet;
- Figur 8: die Darstellung der chemischen Injektionsaufbaumasse zwischen zwei Verbundsicherheitsglasscheiben.

Bei dem Ausführungsbeispiel der Figuren 1 bis 3 wird ein Drehtürbeschlag 1 mit einem Türblatt 2, das aus einem Verbundsicherheitsglas besteht, bereichsweise dargestellt. In dem Ausführungsbeispiel besteht das Türblatt 2 aus zwei nicht näher bezeichneten Flachglasscheiben, die in einem Fertigungsprozess mit einer PVB-Folie 3 dauerhaft untereinander verbunden worden sind. Dabei sind in dem Türblatt 2 Glasausschnitte 4 dargestellt, um den Drehtürbeschlag 1 über Befestigungsschrauben 6 dauerhaft mit dem Türblatt 2 zu verbinden.

In der Figur 2 wird der Drehtürbeschlag 1 in seiner Montageposition mit dem Türblatt 2 dargestellt. Die Befestigungsschrauben 6 werden hier in dieser Darstellung noch nicht gezeigt. Bei der Vormontage des Drehtürbeschlages 1 werden die Befestigungsschrauben 6 nur mit einem geringeren Drehmoment als in der Gebrauchsausführung angezogen. Es kann beispielsweise über Bohrungen 8, bzw. über seitliche Zugänge 14, mittels einer Düse 7 punktgenau eine chemische Injektionsaufbaumasse in alle Freiräume zwischen dem Drehtürbeschlag 1 eingebracht werden. Diese Vorgehensweise zeigt in einer schematischen Darstellung die Figur 3, wobei der grau angelegte Bereich in den Zeichnungen mit der chemischen Injektionsaufbaumasse über die Düse 7 ausgefüllt wurde. Nach dem Aushärten der chemischer Injektionsaufbaumasse kann ein Stoffschluss, sowohl mit der Verbundsicherheitsglasscheibe, als auch mit den Beschlagteilen erzielt werden. Über die Befestigungsschrauben 6 wird das Anschlagen des Drehtürbeschlages 1 mit dem notwendigen Benutzungsdrehmoment ausgeführt.

Das Ausführungsbeispiel der Figur 4 zeigt neben dem Türblatt 2 auch ein Seitenteil 10 und ein Oberlicht 9, diese Teile bestehen alle aus Verbundsicherheitsglasscheiben. Oberhalb des Drehtürbeschlages 1 ist ein Glasbeschlag 11 dargestellt worden, der in diesem Zustand durch seitliche Abdeckungen 12 verschlossen ist. Unter den Abdeckungen 12 befinden sich auf jeder Seite sowohl des Seitenteiles 10 als auch des Oberlichtes 9 jeweils Befestigungsteile des Glasbeschlages 11, was den Figuren 6 und 7 entnommen werden kann. Diese beiden Befestigungsteile auf den Oberflächen des, als Verbundsicherheitsglas ausgeführten Seitenteiles 10 und des Oberlichtes 9, sind untereinander durch Befestigungsschrauben 13 miteinander verbindbar.

Um eine gebrauchsfertige Verbindung ausführen zu können, ist es notwendig, dass sowohl in dem Seitenteil 10 als auch in dem Oberlicht 9 entsprechende Bohrungen 8 oder Glasausschnitte 4, 5 vorhanden sein müssen. Über die Glasausschnitte 4 ist die gegenüberliegende Befestigung der Beschlagteile des Glasbeschlages 11 mittels der Schrauben 13 realisierbar. Mindestens in einem der beiden Teile des Beschlages 11 kann mindestens ein Zugang 14 vorhanden sein. Bei einer Vormontage mit einer genauen Ausrichtung und Fixierung der einzelnen Verbundsicherheitsglasscheiben des Oberlichtes 9 und des Seitenteiles 10, können die Glasbeschlagteile 11 mit einem Anfangsdrehmoment über die Befestigungsschrauben 13 festgelegt werden. Anschließend kann über den mindestens einen Zugang 14 die chemische Injektionsaufbaumasse eingebracht werden. Dadurch kommt es zu einem Stoffschluss zwischen den Sicherheitsgläsern und den Beschlagteilen nach der Erstarrung der chemischen Injektionsaufbaumasse. Gleichzeitig wird dadurch auch ein druckfestes Distanzelement aus der Aufbaumasse geschaffen. Dieses kann der Figur 8 entnommen werden, wobei der Bereich der eingebrachten chemischen Injektionsaufbaumasse dem grau angelegten Bereich in den Glasausschnitten 4 und 5 entspricht.

Nach der Reaktionszeit der chemischen Injektionsmasse, die aus zwei Komponenten bestehen kann, liegt ein dauerhaft druckbelastbares Distanzelement zwischen den aufgesetzten Beschlagteilen vor, durch das insbesondere jegliche Dickentoleranzen der Verbundsicherheitsglasscheiben ausgeglichen werden können, so dass zwischen den auf den Oberflächen der Verbundsicherheitsglasscheiben 9 und 10 aufliegenden Beschlagteilen nach der Montage keine Überbeanspruchungen entstehen können. Gleichzeitig wird durch die ausgehärtete chemische Injektionsaufbaumasse in den ausgefüllten Bereichen der Verbundsicherheitsglasscheibe eine zusätzliche Resttragfähigkeit bei einem Bruch der Verbundsicherheitsscheibe erzielt.

Außer den zur Anschlagung der Befestigungsvorrichtungen oder Beschlagteile notwendigen Bohrungen 8 oder Glasausschnitte 4, 5 können auch aus fertigungstechnischer Notwendigkeit weitere zusätzliche Bohrungen oder Glasausschnitte unter den Beschlägen vorhanden sein, um dort ebenfalls eine Auffüllung mit der chemischen Injektionsaufbaumasse durchführen zu können. Dadurch ist es möglich, dass zusätzliche Distanzelemente geschaffen werden, die von außen druckbeaufschlagbar sind. Diese Distanzelemente können einem Schwinden der PVB-Folie dauerhaft wirksam entgegenwirken und damit für einen festen Sitz der Beschlagvorrichtungen oder dergleichen in Verbindung mit Sicherheitsverbundglasscheiben zu jedem Zeitpunkt sorgen.

### Bezugszeichen

- 1: Drehtürbeschlag
- 2: Türblatt
- 3: PVB-Folie
- 4: Glasausschnitt
- 5: Glasausschnitt
- 6: Befestigungsschrauben
- 7: Düse
- 8: Bohrungen
- 9: Oberlicht
- 10: Seitenteil
- 11: Glasbeschlag
- 12: Abdeckung
- 13: Befestigungsschrauben
- 14: Zugang

## Patentansprüche

1. Verbundsicherheitsglasscheibe, bestehend aus mindestens zwei oder mehreren Flachglasscheiben, die dauerhaft untereinander durch PVB-Folien oder einem gleichwertigen Werkstoff verbunden sind, wobei die Verbundsicherheitsglasscheibe mit auf den gegenüberliegenden Glasoberflächen in einem Kontaktbereich beidseitig mittels einer Befestigungsvorrichtung, die in einer ein- oder mehrteiligen Metall-, Edelstahl- oder Kunststoffausführung vorliegt, durch anordbare Beschläge oder Beschlagteile übergriffen wird, wobei in den Befestigungsbereichen der Befestigungsvorrichtung in der Verbundsicherheitsglasscheibe Bohrungen oder Glasausschnitte (4, 5) vorhanden sind, wobei die Verbundsicherheitsglasscheibe mittels Befestigungsschrauben (6, 13), die durch die Bohrungen oder Glasausschnitte greifen mit der Befestigungsvorrichtung verbunden wird, wobei das Anfangsdrehmoment der Befestigungsschrauben (6, 13) unterhalb eines Gebrauchsbefestigungsdrehmomentes liegt, **dadurch gekennzeichnet, dass** in dem Kontaktbereich der Befestigungsvorrichtung oder der Beschlagteile mindestens ein äußerer zusätzlicher Zugang (14) zu den Bohrungen oder Glasausschnitten (4, 5) vorhanden ist, durch den eine aushärtbare, chemische, Ein- oder Mehrkomponenten Injektionsaufbaumasse in mindestens eine der Bohrungen oder Glasausschnitte (4, 5) einbringbar ist, wobei die Injektionsaufbaumasse nach einer Reaktionszeit zu einer druckfesten Aufbaumasse als Distanzelement mit einem Stoffschluss zu den umgebenden Materialien erstarrt.

2. Verbundsicherheitsglasscheibe nach Anspruch 1, **dadurch gekennzeichnet, dass** innerhalb des Kontaktbereiches der Befestigungsvorrichtung oder der Beschlagteile weitere Bohrungen oder Glasausschnitte (4, 5) ausgebildet sind, die mit der chemischen Injektionsaufbaumasse auffüllbar sind.

3. Verbundsicherheitsglasscheibe nach Anspruch 1, **dadurch gekennzeichnet, dass** der Drehtürbeschlag mit einem seitlichen Einschnitt für die Verbundsicherheitsglasscheibe oder als Glasbeschlag (11) aus im Wesentlichen zwei auf den Oberflächen von ein oder zwei Verbundsicherheitsglasscheiben angeordneten Beschlagteilen ausgebildet ist.

4. Verbundsicherheitsglasscheibe nach Anspruch 1 und 2, **dadurch gekennzeichnet, dass** die Befestigungsvorrichtung oder die Beschlagteile auf den Oberflächen der Verbundsicherheitsglasscheibe vormontierbar sind, wobei die Befestigungsschrauben (6, 13) mit einem Anfangsdrehmoment angezogen werden können, bei dem es nicht zu einer bereichsweisen Überbelastung der PVB-Folie (3) kommen kann, und dass anschließend die Injektionsaufbaumasse über die Zugänge (14) direkt in die Bohrungen oder die Glasausschnitte (4, 5) bis zur Auffüllung oder Teilauffüllung eingebracht werden kann.

5. Verbundsicherheitsglasscheibe nach einem oder mehreren der vorhergehenden Ansprüche, **dadurch gekennzeichnet, dass** die chemische Injektionsaufbaumasse nach ihrer Aushärtung zwischen den auf den Oberflächen der Verbundsicherheitsglasscheiben angeordneten Teilen der Befestigungsvorrichtung als druckbelastbares Distanzelement ausgebildet ist, sodass bei einer nachträglichen weiteren Erhöhung des Anzugsdrehmomentes bis zum geforderten Befestigungsdrehmoment der Befestigungsschrauben (6, 13) keine Druckbelastungen zusätzlich auf die PVB-Folie mehr erzeugt werden können und eine erhöhte Resttragfähigkeit bei einem Glasbruch aufweisen.

6. Verbundsicherheitsglasscheibe nach einem oder mehreren der vorhergehenden Ansprüche, **dadurch gekennzeichnet, dass** die Verbundsicherheitsglasscheibe als Türblatt (2) oder stehende Seitenverglasung oder mit einem Oberlicht (9) ausgebildet ist.

7. Verbundsicherheitsglasscheibe nach Anspruch 1, **dadurch gekennzeichnet, dass** die Injektionsaufbaumasse nach ihrer Aushärtung gegenüber den aufgesetzten Beschlägen oder Beschlagteilen als druckbelastbares Distanzelement gegen falsche Drehmomentausübungen der Befestigungsschrauben (6, 13) ausgebildet ist.

8. Verfahren zur Montage einer Befestigungsvorrichtung oder eines Beschlages oder von Beschlagteilen auf den Oberflächen mindestens einer Verbundsicherheitsglasscheibe, die aus mindestens zwei oder mehreren einzelnen Flachglasscheiben mit dazwischen angeordneter PVB-Folie oder gleichwertig besteht, wobei die Verbundsicherheitsglasscheibe mit auf den gegenüberliegenden Glasoberflächen in einem Kontaktbereich beidseitig mittels einer Befestigungsvorrichtung durch die Beschläge oder Beschlagteile übergriffen wird, wobei in den Befestigungsbereichen der Befestigungsvorrichtung in der Verbundsicherheitsglasscheibe Bohrungen oder Glasausschnitte (4, 5) vorhanden sind, wobei in dem Kontaktbereich der Befestigungsvorrichtung oder der Beschlagteile mindestens ein äußerer zusätzlicher Zugang (14) zu den Bohrungen oder Glasausschnitten (4, 5) vorhanden ist, wobei die Befestigungsvorrichtung oder Beschläge durch Befestigungsschrauben (6, 13) über die vorhandenen Bohrungen oder Glasausschnitte (4, 5) in Verbindung mit einer chemisch aushärtbaren Injektionsaufbaumasse durch folgende Verfahrensschritte befestigt werden:
• Verbindung der Beschläge oder der Beschlagteile untereinander durch ein Anfangsdrehmoment, welches unterhalb eines Gebrauchsbefestigungsdrehmomentes liegt,
• Einbringung einer chemischen, aushärtbaren Injektionsaufbaumasse in mindestens eine der Bohrungen oder Glasausschnitte (4, 5) durch den mindestens einen äußeren Zugang (14),
• nach Ende der Aushärtezeit der Injektionsaufbaumasse anziehen der Befestigungsschrauben (6, 13) mit dem vorgeschriebenen Gebrauchsbefestigungsdrehmoment.

## Claims

1. A laminated safety glass pane, consisting of at least two or more flat glass panes which are permanently connected to one another by PVB films or an equivalent substance, wherein the laminated safety glass pane is engaged over by arrangeable fittings or fitting parts on the opposing glass surfaces in a contact region on both sides by means of a fastening device which is available in a one-piece or multipiece metal, high-grade steel or plastic design, wherein bores or glass cutout openings (4, 5) are present in the fastening regions of the fastening device in the laminated safety glass pane, wherein the laminated safety glass pane is connected to the fastening device by means of fastening screws (6, 13) which engage through the bores or glass cutout openings, wherein the initial torque of the fastening screws (6, 13) is below a usage fastening torque, **characterised in that** at least one external additional access (14) to the bores or glass cutout openings (4, 5) is present in the contact region of the fastening device or the fitting parts, through which access a curable, chemical, single-component or multi-component injection construction compound can be introduced into at least one of the bores or glass cutout openings (4, 5), wherein the injection construction compound hardens, after a reaction time, into a pressure-resistant construction compound as a spacer element with a bond to the surrounding materials.

2. The laminated safety glass pane according to claim 1, **characterised in that** additional bores or glass cutout openings (4, 5), which can be filled with the chemical injection construction compound, are configured inside the contact region of the fastening device or of the fitting parts.

3. The laminated safety glass pane according to claim 1, **characterised in that** the revolving door fitting is configured with a lateral recess for the laminated safety glass pane or as a glass fitting (11) made up of substantially two fitting parts arranged on the surfaces of one or two laminated safety glass panes.

4. The laminated safety glass pane according to claim 1 and 2, **characterised in that** the fastening device or the fitting parts can be preinstalled on the surfaces of the laminated safety glass pane, wherein the fastening screws (6, 13) can be tightened using an initial torque which cannot lead to an overload of the PVB film (3) in areas, and **in that** subsequently the injection construction compound can be introduced, via the accesses (14), directly into the bores or the glass cutout openings (4, 5) until they are filled or partially filled.

5. The laminated safety glass pane according to one or more of the preceding claims, **characterised in that** the chemical injection construction compound, after it has cured between the fastening device parts arranged on the surfaces of the laminated safety glass panes, is configured as a pressure-resistant spacer element, so that, in the event of the tightening torque subsequently being increased further up to the required fastening torque of the fastening screws (6, 13), no more pressure loads can be generated onto the PVB film and have an increased residual load capacity when glass is broken.

6. The laminated safety glass pane according to one or more of the preceding claims, **characterised in that** the laminated safety glass pane is configured as a door leaf (2) or as upright side glazing or with a skylight (9).

7. The laminated safety glass pane according to claim 1, **characterised in that** the injection construction compound, after it has cured, relative to the placed-on fittings or fitting parts, is configured as a pressure-resistant spacer element against incorrect application of torque from the fastening screws (6, 13).

8. A method of installing a fastening device or a fitting or fitting parts on the surfaces of at least a laminated safety glass pane, consisting of at least two or more individual flat glass panes with a PVB film or equivalent arranged between them, wherein the laminated safety glass pane is engaged over by the fittings or fitting parts on the opposing glass surfaces in a contact region on both sides by means of a fastening device, wherein bores or glass cutout openings (4, 5) are present in the fastening regions of the fastening device in the laminated safety glass pane, wherein at least one external additional access (14) to the bores or glass cutout openings (4, 5) is present in the contact region of the fastening device or the fitting parts, wherein the fastening device or fittings are fastened by fastening screws (6, 13), via the present bores or glass cutout openings (4, 5) in conjunction with a chemically curable injection construction compound, through the following method steps:
• connection of the fittings or the fitting parts to one another through an initial torque which is below a usage fastening torque,
• introducing a chemical curable injection construction compound into at least one of the bores or glass cutout openings (4, 5) through the at least one external access (14),
• after the end of the injection construction compound's curing time, tightening the fastening screws (6, 13) with the prescribed usage fastening torque.

## Revendications

1. Vitre composite en verre de sécurité, composée d'au moins deux ou plusieurs feuilles de verre plat, reliées de façon permanente par des films PVB ou une matière équivalente,
- la vitre composite en verre de sécurité étant chevauchée sur ses deux faces opposées, dans une zone de contact, par un dispositif de fixation sous la forme de ferrure ou de parties de ferrure en une ou plusieurs pièces en métal, acier inoxydable ou matière plastique avec des perçages ou des découpes du verre (4, 5) prévus dans les zones de fixation du dispositif de fixation, dans la vitre composite en verre de sécurité,
- la vitre composite en verre de sécurité étant reliée par des vis de fixation (6, 13) traversant les perçages ou les découpes du verre au dispositif de fixation,
- le couple initial de vissage des vis de fixation (6, 13) étant inférieur au couple de serrage normal, vitre **caractérisée en ce que** la zone de contact du dispositif de fixation ou des parties de ferrure, au moins un accès complémentaire (14) extérieur vers les perçages ou les découpes du verre (4, 5) par lesquels on peut introduire par injection une masse de construction chimique, durcissable, à un ou plusieurs composants dans au moins l'un des perçages ou l'une des découpes du verre (4, 5),
- la masse de construction, injectée, durcissant après un temps de réaction pour former une masse de construction, résistant en pression, comme élément d'écartement, en liaison par la matière avec les matériaux environnants.

2. Vitre composite en verre de sécurité selon la revendication 1, **caractérisée par** plusieurs autres perçages ou découpes du verre (4, 5) qui se remplissent avec la matière de construction, chimique, injectée, dans la zone de contact du dispositif de fixation ou des parties de ferrure.

3. Vitre composite en verre de sécurité selon la revendication 1, **caractérisée en ce que** la ferrure de porte pivotante est réalisée avec une entaille latérale pour la vitre composite de verre de sécurité ou comme ferrure de vitre (11), principalement deux parties de ferrure appliquées sur les faces d'une ou de deux vitres composites de verre de sécurité.

4. Vitre composite en verre de sécurité selon la revendication 1 ou 2,
**caractérisée en ce que** le dispositif de fixation ou les parties de ferrure sont préassemblées sur les faces extérieures de la vitre composite de verre de sécurité,
- les vis de fixation (6, 13) étant serrées avec un couple de serrage initial qui ne produit pas une surcharge par zone du film PVB (3) et ensuite on introduit par injection la masse de construction par les accès (14) directement dans les perçages ou les découpes de verre (4, 5) pour remplir complètement ou partiellement.

5. Vitre composite en verre de sécurité selon l'une des revendications précédentes, **caractérisée en ce que** la masse chimique de construction, injectée, après son durcissement, forme entre les parties du dispositif de fixation sur les faces extérieures des vitres composites de verre de sécurité, un élément d'écartement susceptible d'être comprimé, de façon à ensuite augmenter le couple de serrage jusqu'au couple de fixation requis, des vis de fixation (6, 13), pour ne plus pouvoir exercer de charge de pression supplémentaire sur le film PVB et laisser une capacité portante, résiduelle, augmentée en cas de rupture du verre.

6. Vitre composite en verre de sécurité selon l'une ou plusieurs des revendications précédentes, **caractérisée en ce que** la vitre composite de verre de sécurité est un panneau de porte (2) ou un vitrage latéral ou une lucarne (9).

7. Vitre composite en verre de sécurité selon la revendication 1, **caractérisée en ce que** la masse de construction injectée, après son durcissement, constitue pour les ferrures ou parties de ferrure rapportées, un élément d'écartement susceptible d'être chargé en pression contre un mauvais couple des vis de fixation (6, 13).

8. Procédé de montage d'un dispositif de fixation ou d'une ferrure ou de parties de ferrure sur les faces d'au moins une vitre composite de verre de sécurité comprenant au moins deux ou plusieurs feuilles de verre plat, distinctes, avec interposition d'un film PVB ou d'un film équivalent,
- sur les faces extérieures de la vitre, opposées, la vitre composite de verre de sécurité est chevauchée dans une zone de contact, des deux côtés, par un dispositif de fixation, par des ferrures ou des parties de ferrure,
- dans les zones de fixation du dispositif de fixation, la vitre composite de verre de sécurité a des perçages ou des découpes du verre (4, 5),
- dans la zone de contact du dispositif de fixation ou des parties de ferrure, il y a au moins un accès supplémentaire (14) de l'extérieur vers les perçages ou les découpes du verre (4, 5),
- le dispositif de fixation ou les ferrures sont reliés par des vis de fixation (6, 13) dans les perçages ou les découpes du verre (4, 5) existants en liaison avec une masse chimique de construction, injectée, durcissable, fixée par des étapes de procédé suivantes consistant à :
* relier les ferrures ou parties de ferrures entre-elles par un couple de serrage initial, inférieur au couple de serrage de fixation normal,
* introduire par injection une masse chimique de construction, durcissable, dans au moins l'un des perçages ou l'une des découpes du verre (4, 5) en passant par au moins un accès extérieur (14),
* à la fin du temps de durcissement de la masse de construction, injectée, serrer les vis de fixation (6, 13) avec le couple de serrage normal, prescrit.
